# FASCICULE DE BREVET EUROPEEN

(11) **EP 0 760 054 B1**
(45) Date de publication et mention de la délivrance du brevet: **04.03.1998**
(21) Numéro de dépôt: 95920147.6
(22) Date de dépôt: 17.05.1995
(51) Int. Cl.: F01L 3/20, F02B 25/06

(54) **SYSTEME DE CLAPETS D'AIR COMBINES AVEC CHAMBRE DE DISTRIBUTION**
LUFTKLAPPENANORDNUNG IN VERBINDUNG MIT EINER VERTEILUNGSKAMMER
AIR VALVE COMBINED WITH A VALVE CHAMBER

(30) Priorité: 18.05.1994 FR 9406045
(43) Date de publication de la demande: 05.03.1997
(73) Titulaire: Chatelain, Michel, 74940 Annecy-le-Vieux (FR)
(72) Inventeur: Chatelain, Michel, 74940 Annecy-le-Vieux (FR)
(74) Mandataire: Hud, Robert
(86) Numéro de dépôt international: FR9500639
(87) Numéro de publication internationale: WO9531634

(56) Documents cités:
- CH-A- 286 629
- DE-C- 222 761
- DE-C- 386 966
- DE-C- 3 838 684
- FR-A- 590 192
- US-A- 5 158 046

## Description

La présente invention concerne un système de clapets d'air combinés avec une chambre de distribution leur servant de siège. Elle concerne aussi une chambre pouvant être dans le carter ou dans le cylindre ou entre les deux. Elle concerne enfin un moteur à combustion interne, notamment du genre "deux temps", équipé d'un dispositif d'admission par lumière commandé par un système de clapets nouveau.

L'invention trouve application dans le domaine des moteurs à explosions, et notamment des moteurs dits "deux-temps".

La présente invention vise à atteindre un meilleur remplissage des cylindres. Elle vise aussi à atteindre un remplissage supérieur à 1 grâce à une double aspiration pendant chaque cycle.

Pour atteindre un tel but, selon un aspect de l'invention, les clapets sont disposés très près des lumières (ou ouvertures).

Dans l'état de la technique, les moteurs "deux- temps" modernes sont équipés d'une boîte à clapets montée dans le carter ou boitier du moteur.

Ces clapets sont du type à lames. Ils sont fixés sur un boîtier pour en faciliter l'usinage des sièges, l'étanchéité et le montage. Leur ouverture d'un côté seulement est limitée par une plaque butée.

Cette disposition des clapets dans le carter fait qu'ils sont très loin des lumières de transfert et qu'ils débouchent dans un volume important qui fait tampon et qui supprime toute sensibilité aux clapets. Le passage des gaz dans la boite à clapets n'est pas très facile non plus.

Le document FR-A-590 192 décrit un systèmede clapets pour l'admission d'air de balayage dans le cylindre d'un moteur deux temps. Le clapet comporte un siège en forme de grille plane, et est constitué de lamelles repoussées contre le siège par des ressorts. Une pièce également en forme de grille sert à limiter la course des lamelles.

L'invention apporte remède à ces inconvénients de l'état de la technique. En effet, elle concerne un système de clapets pour dispositif d'admission de moteur à combustion interne. L'invention se caractérise notamment en ce que chaque clapet comporte un logement pour recevoir l'extrémité d'un ressort de rappel, ledit logement étant disposé sur la face arrière d'une plaque d'obturation, ladite plaque étant conformée et disposée de façon à produire la plus grande surface d'admission possible, en ce que le clapet est monté sur une surface cylindrique commune aux clapets du système de clapets qui leur sert de siège, et en ce que le sommet du logement 3 sert de butée d'ouverture du clapet.

L'invention concerne aussi une chambre de moteur à combustion interne qui est disposée dans le carter, dans le cylindre, ou entre les deux, et qui reçoit un système de clapets disposés sur des orifices.

Enfin, l'invention concerne un moteur à combustion interne, notamment du genre à explosions dit "deux-temps". L'invention se caractérise en ce que le moteur comporte un système de clapets disposés sur une chambre de distribution, disposés selon ce qui précède, des lumières d'admission et des lumières de transfert débouchant dans la même chambre.

D'autres avantages et caractéristiques de la présente invention seront mieux compris à l'aide de la description et des dessins qui sont :
- les figures 1 à 3 : trois vues d'un clapet d'un système selon l'invention ;
- la figure 4 : une vue partielle d'une chambre annulaire servant de siège pour un système de clapets selon l'invention ;
- la figure 5 : une vue en coupe partielle d'un moteur à explosion deux-temps selon l'invention;
- la figure 6 est une coupe verticale d'une variante du cylindre du moteur de la figure 5 ; et
- la figure 7 est une vue partielle en bout des aubes ménagées dans la paroi du cylindre de la figure 6.

Selon un premier aspect de l'invention, les clapets sont disposés sur une circonférence. A la figure 4, un seul clapet 20 a été représenté avec son logement 21 destiné à recevoir l'extrêmité du ressort de rappel (non monté dans la vue), deux nervures de rattachement 22 et 23 à une plaque d'obturation 25 dans un orifice 26 de la circonférence intérieure 27, percé sur une plaque cylindrique commune aux clapets du système de clapets, ici constituée par la chambre de distribution annulaire, représentée en demie vue. Un total de huit clapets a été prévu (dont un clapet et quatre orifices sont représentés à la figure 4). Le sommet du logement 21 sert de butée d'ouverture au clapet. Le positionnement et le guidage des clapets est obtenu:
- par le ressort qui sert de liaison entre ses deux logements opposés : le logement du ressort du clapet et le logement 13 (voir figure 5) de positionnement, d'une part
- et par une des deux faces longitudinales du clapet qui glisse avec la souplesse du ressort sur une face du support du logement 13, d'autre part.

Cette disposition avantageuse permet d'obtenir la plus grande surface d'admission possible en correspondance avec les étages de pression sur le déroulement du cycle.

De plus, elle permet de réduire la hauteur des clapets, ce qui apporte un gain de place et d'encombrement et de poids.

Selon un second aspect de l'invention, le logement des clapets est situé (figure 4) dans une chambre annulaire de faible volume (figure 5), les lumières de transfert (7, figure 5) faisant partie de cette chambre. Cette disposition avantageuse permet que les clapets réagissent à la moindre dépression et avec le minimum de temps. La plaque d'obturation recouvre le siège au droit de l'orifice de la chambre sur une distance prédéterminée assurant l'étanchéité du clapet.

Selon un troisième aspect de l'invention, la forme des clapets est en portion de cylindre au niveau de la plaque 25 (figure 4) d'obturation de l'orifice de la chambre annulaire. Cette forme confère aux clapets une grande rigidité qui autorise leur fabrication en un plastique technique. De ce fait, le poids d'un clapet est très faible (0,5 à 1 grammes). Ce faible poids favorise sa mobilité, sachant qu'il peut battre à plus de 100 fois par seconde.

Selon un quatrième aspect de l'invention, le système de guidage du clapet comporte une face d'appui et le positionnement par les logements du seul ressort de rappel 10 (figure 5), facilite le montage et diminue le prix et le bruit. Le ressort se monte en premier dans leclapet et on glisse le clapet avec son ressort sur son siège. Le ressort se détend dans le logement 13 quand il arrive en facede celui-ci.

A la figure 1, on a représenté une vue arrière du clapet avant son montage sur la chambre annulaire.

Il comporte un logement pratiqué dans une partie cylindrique 3, et deux nervures comme la nervure 2, qui relient la paroi externe du logement cylindrique 3 à la face arrière de la plaque d'obturation 1 de l'orifice 5 (représenté à la figure 4).

A la figure 2, on a représenté une coupe de face selon la ligne B-B du clapet de la figure 1, coupe dans laquelle on reconnaît la plaque 1 d'obturation de l'orifice de la chambre annulaire (non représentée) et le logement de corps cylindrique 3, qui reçoit le ressort de rappel 10, à la figure 5.

A la figure 3, on a représenté une coupe selon la ligne A-A du clapet de la figure 1, vue dans laquelle la forme en portion de cylindre de la plaque d'obturation 1 est clairement visible. Le rayon de la portion de cylindre est égal au rayon intérieur R de la circonférence intérieure de la chambre annulaire sur l'orifice de laquelle vient se poser le clapet sous l'action de son ressort de rappel (10, à la figure 5).

De cette façon, la plaque d'obturation permet de fermer convenablement à cause de la surpression ou de la dépression, selon les cas, régnant à l'intérieur du cylindre lors du cycle de travail du piston (5 à la figure 5), l'orifice de la chambre en épousant la surface intérieure de la chambre de distribution. Le sommet du logement 3 du ressort 10 sert de butée d'ouverture. La chambre du moteur à combustion interne de l'invention est sensiblement de forme annulaire, avec une faible hauteur par rapport à son rayon R. Ce rayon est aussi le rayon de la plaque d'obturation des clapets. Sur son diamètre extérieur, la chambre annulaire comporte des lumières d'admission et des lumières de transfert sur son diamètre intérieur.

La figure 5 représente en coupe partielle un moteur à explosions du genre "deux- temps", composé ici d'un ensemble comprenant :
- un carter 16 sur lequel est monté le reste du moteur, et dans lequel se trouve un système de transformation du mouvement alternatif en mouvement rotatif comme le système bielle- manivelle ;
- au moins un cylindre 6, monté sur le dessus du carter au dessus d'une ouverture convenable de celui-ci, et muni d'ailettes 17 sur au moins une face extérieure au moteur pour son refroidissement et qui délimite la chambre de course du piston, l'échappement étant évacué par une pipe représentée sans repère en haut de la figure 5 ;
- un piston guidé 5 qui coulisse dans le cylindre ;
- un palier 30 de guidage de la tige au piston ; et
- un système de clapets comme le clapet 11. Le piston 5 est au point mort bas (P.M.B.). Les lumières de transfert 7 sont représentées en position ouverte.

Dans cette position, les clapets peuvent s'ouvrir une seconde fois dans le même cycle.

Selon l'invention, le système de clapets (10, 11, 13; figure 5) est combiné avec un système de distribution étagé, réglé par un piston à deux étages (5, figure 5).

Cette disposition fait qu'il y a des lumières d'échappement sur la circonférence du deuxième étage du piston et à la même hauteur. De la même façon, il y a des lumières de transfert 7 (figure 5) sur le premier étage et sur toute la circonférence de la chambre annulaire 8. Ces lumières d'échappement et de transfert s'ouvrent simultannément ou avec un léger décalage au point mort bas. Derrière ces lumières de transfert se trouve une chambre annulaire 8 et en vis-à-vis les clapets 11, vusen coupe à la figure 5. Cette chambre annulaire et les portées de clapets se trouvent dans le carter 18, plus particulièrement dans la partie cylindrique du carter servant d'appui et de centrage aux cylindres. Cette disposition est avantageuse car le chemin que l'air a à parcourir du filtre à air aux lumières de transfert 7 est réduit au minimum. Dans un exemple de réalisation, elle est seulement de 15 mm environ. Cette réduction de distance produit une très grande sensibilité sur les clapets qui peuvent réagir à la moindre dépression.

Selon un mode de réalisation, les clapets ont une portée en forme de portion de cylindre. Ils sont placés dans le carter entre le cylindre et le palier 30 de l'attelage rigide qui ferme et isole cette partie du carter du reste qui représente la partie huilée limite du carter.

Dans les réalisations de l'état de la technique, les clapets se trouvent dans la partie huilée du carter.

Pour toutes ces raisons et selon cette disposition, le volume de précompression est petit et situé autour des lumières de transfert. Les lumières d'échappement 31 peuvent être réglées pour se fermer avant les lumières de transfert 7. Dans ce cas, quand les lumières d'échappement 31 se ferment, les gaz qui arrivent dans le cylindre à grande vitesse, se compriment au fond du cylindre en créant une dépression derrière eux.

Les lumières d'échappement 31 sont taillées dans le deuxième étage du piston 5 et à l'extrémité de celui- ci. L'étanchéité se fait sur le piston avec l'intérieur d'un segment statique particulier.

Comme les lumières de transfert 7 sont encore ouvertes, la dépression provoque l'ouverture des clapets 11 une seconde fois dans le même cycle et un remplissage complémentaire des cylindres.

Quand les lumières de transfert 7 sont fermées à leur tour par le piston 5, la pression dans le cylindre est supérieure à la pression atmosphérique avant que la phase de compression commence.

Cette disposition est remarquable parce que l'ouverture des lumières d'échappement 31 et d'admission se produit simultanément ou avec un léger décalage avec des lumières de faible hauteur et au point mort bas. C'est le moment ou la vitesse linéaire du piston est la plus faible. Ca laisse le temps au gaz de passer et, avec des lumières sur toutes les circonférences, le produit de la surface des lumières par le nombre de degrés pendant lesquels elles restent ouvertes représente une très grande ouverture. Ceci autorise une très faible course moteur pour une course utile maximum.

Le système de clapets annulaires est combiné avec un système de distribution étagé obtenu par un piston à deux étages 5. Les lumières d'échappement 31 sont disposées sur le deuxième étage du piston et à la même hauteur. Les lumières de transfert sont disposées sur la chemise du premier étage et à la même hauteur.

L'ouverture des lumières d'échappement et de transfert se fait simultanément ou avec un léger décalage. Quand la fermeture des lumières d'échappement se fait avant la fermeture des lumières de transfert 7, il se produit une compression des gaz dans le cylindre et une dépression dans la chambre d'admission qui provoque l'ouverture des clapets deux fois dans le même cycle. Avant compression on obtient une pression supérieure à la pression atmosphérique.

Quand le piston 5 monte dans le cylindre 6, il crée une dépression entre le palier de l'attelage rigide et le fond du piston.

Ce volume est raccordé aux clapets par les lumières de transfert 7 qui communiquent avec la chambre annulaire 8 où se trouvent les clapets.

Sous l'effet de la dépression, les clapets s'ouvrent et laissent passer un volume d'air aspiré depuis les lumières d'admission 12, volume correspondant au volume de dépression engendré par le déplacement du piston jusqu'au point mort haut 9 (en trait mixte).

Quand le piston 5 descend, la dépression cesse et les clapets se ferment. On est dans la phase de précompression. Le volume d'air aspiré est comprimé sous le piston 5 et dans la chambre annulaire 8 jusqu'à l'ouverture par le piston 5 des lumières de transfert 7 et des lumières d'échappement 31 situées sur l'autre étage du piston.

Le volume d'air comprimé dans la chambre annulaire passe alors dans la chambre d'explosion et le cycle continu.

D'autres façons de réaliser la présente invention à l'aide des informations contenues dans la présente demande sont possibles et à la portée de l'homme de métier. Elles sont toutes dans la portée des revendications annexées.

Aux figures 6 et 7 on a représenté en variante le cylindre 6 du moteur, dont la partie inférieure a été usinée pour comporter sur toute sa périphérie des créneaux 32 déterminant entre eux les espaces qui correspondent aux lumières de transfert. Les colonnes de ces créneaux (voir figure 7) sont profilées en forme d'aubes avec une double angulation, afin d'orienter les gaz frais en rotation autour de la cheminée du piston. En fin de compression, pour un moteur diesel, un ou plusieurs injecteurs 33 orientés dans le même sens que la rotation des gaz injectent le carburant selon une direction qui facilite le mélange le plus homogène possible avec l'air frais.

## Revendications

1. Système de clapets pour dispositif d'admission de moteur à combustion interne, comprenant des clapets (1-3) présentant chacun une plaque d'obturation (1), une surface commune (27) d'appui présentant des ouvertures (26) et servant de siège aux dits clapets (1-3), chaque clapet étant appliqué contre la dite surface (27) par un ressort de rappel (10) et comportant une pièce de butée d'ouverture (18), caractérisé en ce que chaque clapet (1-3) présente sur la face arrière de sa plaque d'obturation (1) un logement (3) pour recevoir l'extrémité du dit ressort de rappel (10), la dite plaque d'obturation (1) est conformée et disposée de façon à produire la plus grande surface d'admission possible, la dite surface d'appui (27) est cylindrique et appartient à une plaque annulaire (14), et la dite pièce de butée est constituée par un carter central (18) servant de butée au sommet du logement (3) de chaque clapet et servant d'appui aux dits ressorts de rappel (10).

2. Système de clapets selon la revendication 1, caractérisé en ce que les clapets sont disposés sur une circonférence de la surface cylindrique servant de siège et réalisée sous forme annulaire.

3. Système de clapets selon la revendication 1 ou 2, caractérisé en ce que le logement du ressort (10) dans le clapet est obtenu avec un corps cylindrique (3) rattaché à la plaque d'obturation (1) par au moins une nervure (2).

4. Système de clapets selon l'une des revendications 1 à 3, caractérisé en ce que la forme des clapets est en portion de cylindre au niveau de la plaque (1) d'obturation de façon à épouser la surface cylindrique.

5. Système selon la revendication 4, caractérisé en ce que les clapets sont réalisés en un plastique technique.

6. Chambre à clapets de moteur à combustion interne du genre comportant un carter sur lequel est monté au moins un cylindre, caractérisée en ce qu'elle est disposée dans le carter, dans le cylindre, ou entre les deux, et en ce qu'elle reçoit un système de clapets, selon l'une quelconque des revendications 1 à 5, disposés sur des orifices (26).

7. Chambre selon la revendication 6, caractérisée en ce qu'elle est de forme annulaire présentant une faible hauteur relativement à son rayon (R), de façon à présenter un faible volume et qu'elle comporte sur son diamètre extérieur des lumières d'admission et sur son diamètre intérieur des lumières de transfert.

8. Chambre selon la revendication 6 ou 7, caractérisée en ce que le positionnement et le guidage des clapets est obtenu :
- par un ressort qui sert de liaison entre le logement (3) du clapet et le logement (13) de positionnement d'une part,
- et d'autre part par une des deux faces longitudinales du clapet qui glisse avec la souplesse du ressort sur une face du support du logement (13).

9. Moteur à combustion interne comprenant au moins un cylindre (6) à l'intérieur duquel se déplace un piston (5), et un carter (16) renfermant un dispositif de transformation de mouvement relié au dit piston (5), caractérisé en ce qu'il comprend une chambre à clapets (8) selon l'une quelconque des revendications 7 et 8, et en ce que les dites lumières de transfert (7) relient la chambre à clapets (8) à l'intérieur du cylindre (6).

10. Moteur selon la revendication 9, caractérisé en ce que le cylindre (6) comporte à sa partie supérieure l'échappement obturé par un piston ou par une soupape, à sa partie inférieure des lumières de transfert (7) obturées par un piston et, en vis-à-vis, des lumières d'admission (12) obturées par des clapets (11) à ouverture par dépression.

11. Moteur selon la revendication 10, caractérisé en ce que, en position basse du piston (5) dans le cylindre (6), les lumières de transfert (7) et l'échappement s'ouvrent simultanément ou avec un décalage en permettant l'échappement des gaz brûlés et le transfert des gaz précomprimés contenus dans la chambre à clapets (8).

12. Moteur selon la revendication 11, caractérisé en ce que, lors de la montée du piston (5) dans le cylindre (6), l'échappement se ferme avant les lumières de transfert (7), en provoquant une compression des gaz dans le cylindre (6) au niveau de l'échappement et une dépression au niveau des lumières de transfert (7) et de la chambre à clapets (8) qui provoque une seconde ouverture des clapets d'air (11) dans le même cycle moteur.

13. Moteur selon la revendication 12, caractérisé en ce que les lumières de transfert (7) sont constituées par des créneaux ménagés en bout du cylindre (6) et en ce que les colonnes de ces créneaux sont profilées en forme d'aubes avec une angulation double pour mettre en rotation rapide les gaz précomprimés autour de la cheminée du piston (5).

14. Moteur selon la revendication 13, caractérisé en ce qu'il comporte à la partie supérieure du cylindre au moins un injecteur de carburant orienté dans le sens de la rotation des gaz frais autour de la cheminée du piston (5).

## Patentansprüche

1. Verschlussklappensystem für Einströmvorrichtung bei einem Motor mit intemer Verbrennung, es umfasst Verschlussklappen (1-3) mit jeweils einer Abschlussplatte (1), einer gemeinsamen, mit Öffnungen (26) versehenen Abstützfläche (27), auf der besagte Verschlussklappen (1-3) anstossen ; jede Verschlussklappe ist an besagter Oberfläche (27) durch eine Rückzugfeder (10) abgestüfzt, dazu gehört noch ein Öffnungsanschlag (18), wobei jede Verschlussklappe auf der Hinterseite ihrer Abschlussplatte (1) über ein Lager (3) verfügt, um das Ende besagter Rückzugfeder (10) aufzufangen ; diese Abschlussplatte (1) ist so gebaut und so gelagert, dass dadurch die grösstmöglichste Abstützfläche verfügbar ist ; die Stützfläche (27) hat die Form eines Zylinders und gehört zu einer ringförmigen Platte (14) ; besagter Anschlag besteht aus einem zentralen Gehäuse (18), das im oberen Teil des Lagers (3) jeder Verschlussklappe als Anschlag dient und auch als Stütze für die Rückzugfedern (10).

2. Verschlussklappensystem nach Anforderung 1, mit der Eigenheit. dass die Verschlussklappen auf dem Umfang der ihnen als Sitz dienenden Zylinderfläche angeordnet sind, und zwar in ringförmiger Anordnung.

3. Verschlussklappensystem nach Anforderung 1 oder 2, mit der Eigenheit, dass das Federlager (10) in der Klappe aus einem zylindrischen Körper (3) besteht, und zwar durch mindestens eine Rippe (2) mit der Abschlussplatte verbunden.

4. Verschlussklappensystem nach einer der Anforderungen von 1 bis 3, mit der Eigenheit, dass sich die Form der Klappen auf Hohe der Abschlussplatte (1) als ein Segment des Zylinders bietet, um sich genau an die Zylinderfläche anzupassen.

5. System nach Anforderung 4, mit der Eigenheit, dass die Verschlussklappen aus einer speziellen Technikplastikmasse angefertigt sind.

6. Verschlussklappenkammer für Motoren mit interner Verbrennung mit einem Gehäuse, auf das mindestens ein Zylinder montiert ist mit der Eigenheit, dass erstere im Gehäuse, im Zylinder, oder zwischen den beiden angeordnet ist, und dass sie irgendeines der Verschlussklappensysteme nach Anspruch 1 bis 5 beinhaltet, und zwar mit Anordnung auf den Öffnungen (26).

7. Kammer nach Anforderung 6, mit der Eigenheit, dass sie über eine ringartige Form verfügt mit einer niedrigen Höhe im Verhältnis zu ihrem Radius (R), mit dem Ziel eines kleinen Volumens, und dass bei ihrem äusseren Durchmesser Eintrittsöffnungen und auf dem inneren Durchmesser Weiterleitungsöffnungen vorhanden sind.

8. Kammer nach Anforderung 6 oder 7, mit der Eigenheit, dass Positionierung und Führung der Verschlussklappen folgendermassen erreicht wird :
* einerseits durch eine Feder, die die Verbindung zwischen dem Klappenlager (3) und dem Positionierungslager (13) darstellt,
* andrerseits durch eine der beiden Längsseitenflächen der Klappe, die mit der Geschmeidigkeit der Feder auf einer Seite der Lagerstütze (13) gleitet.

9. Motor mit interner Verbrennung mit mindestens einem Zylinder (6), in dem sich ein Kolben (5) bewegt, und ein Gehäuse (16), in dem sich eine Vorrichtung zur Bewegungsumsetzung befindet in Verbindung mit genanntem Kolben (5), mit der Eigenheit, dass es eine Verschlussklappenkammer (8) nach einem der Anforderungen 7 und 8 aufweist und dass genannte Weityerleitungsöffnungen (7) die Klappenkammer (8) mit dem Inneren des Zylinders (6) verbinden.

10. Motor nach Anforderung 9, mit der Eigenheit, dass der Zylinder (6) in seinem oberen Teil den durch einen Kolben oder ein Ventil abgeschlossenen Luftauslass hat, in seinem unteren Teil durch einen Kolben verschlossene Weiterleitungsöffnungen (7) und gegenüber Einlassöffungen (12), deren abschliessenden Klappen (11) sich durch Unterdruck öffnen.

11. Motor nach Anforderung 10 mit der Eigenheit, dass bei gesenkter Lage des Kolbens (5) im Zylinder (6) sich die Weiterleitungsöffnungen (7) und der Auslass gleichzeitig öffnen oder so versetzt, dass der Abgang der verbrannten Gase und die Weiterleitung der vorverdichteten Gase in der Klappenkammer (8) stattfinden kann.

12. Motor nach Anforderung 11, mit der Eigenheit, dass sich der Zulass beim Heben des Kolbens (5) im Zylinder (6) noch vor den Weiterleitungsöffnungen (7) schliesst, indem er im Zylinder auf Höhe des Gasablasses eine Gasverdichtung im Zylinder verursacht und einen Unterdruck bei den Weiterleitungsöffnungen (7) und der Verschlussklappenkammer (8), was im gleichen Motortakt eine zwelte Öffnung der Luftklappen (11) bewirkt.

13. Motor nach Anforderung 12, mit der Eigenheit, dass die Weiterleitungsöffnungen (7) aus am Ende des Zylinders (6) eingebauten Scharten bestehen und dass die Stützen dieser Scharten mit einem schaufelförmigen Profil ausgestattet sind mit einer doppelten Abwinkelung, um die vor-verdichteten Gase um den Kolbenkamin (5) herum in schnelle Rotation zu bringen.

14. Motor nach Anforderung 13 mit der Eigenheit, dass der obere Teil des Zylinders mit mindestens einer Einspritzdüse ausgestattet ist, der in Richtung der Rotation der Frischgase um den Kolberkamin herum (5) orientiert ist.

## Claims

1. Valve system for the inlet device of an internal combustion engine, comprising valves (1-3) each presenting a closing plate (1), a common bearing surface (27) having ports (26) and used as a seat for said valves (1-3), each valve being seated against said surface (27) by a return spring (10) and comprising an opening stop (18), characterized in that each valve (1-3) has on the rear side of its closing plate (1) a housing (3) to receive the end of said return spring (10), said closing plate being shaped and placed so as to provide the largest possible entrance surface, said bearing surface (27) being cylindrical and being part of an annular plate (14), and said opening stop consisting of a central housing (18) being used as a stop for the top of the housing (3) of each valve and as a bearing for said return springs (10).

2. Valve system according to claim 1, characterized in that the valves are placed on a circumference of the cylindrical surface used as a seat and embodied in an annular shape.

3. Valve system according to claim 1 or 2, characterized in that the housing of the spring (10) in the valve is obtained with a cylindrical body (3) joined to the closing plate (1) by means of at least one rib (2).

4. Valve system according to any one of claims 1 to 3, characterized in that the shape of the valves is partly cylindrical at the level of the closing plate (1) so as to marry the cylindrical surface.

5. Valve system according to claim 4, characterized in that the valves are made of a technical plastic.

6. Valve chamber for an internal combustion engine of the type comprising a housing on which at least one cylinder is mounted, characterized in that said chamber is placed in the housing, in the cylinder, or between the two, and in that it receives a system of valves according to any one of claims 1 to 5 and placed on orifices (26).

7. Chamber according to claim 6, characterized in that it is annular whose height is relatively short with respect to its radius (R) so as to present a small volume, and in that it comprises on its external diameter entrance ports and transfer ports on its internal diameter.

8. Chamber according to claim 6 or 7, characterized in that positioning and guiding of valves are obtained :
- firstly, by a spring which is used as a link between the housing (3) of the valve and the positioning housing (13) ;
- and secondly, by one of the two longitudinal faces of the valve which slides with the resilience of the spring on one face of the support of the housing (13).

9. Internal combustion engine comprising at least one cylinder (6) inside which a piston (5) moves and a housing (16) containing a movement transformation device connected to said piston (5), characterized in that it comprises a valve chamber (8) according to any one of claims 7 to 8, and in that said transfer ports (7) connect the valve chamber (8) to the inside of the cylinder (6).

10. Engine according to claim 9, characterized in that the cylinder (6) comprises at its upper portion the outflow closed off by a piston or valve, and at its lower portion transfer ports (7) closed off by a piston and opposite them entrance ports (12) closed off by partial vacuum opening valves (11).

11. Engine according to claim 10 characterized in that, when the piston (5) is in its low position in the cylinder (6), the transfer (7) and outflow gates open simultaneously or with a delay, thus permitting the outflow of the burnt gases and the transfer of the precompressed gases contained in the valve chamber (8).

12. Engine according to claim 11 characterized in that during mounting of the piston (5) in the cylinder (6), the outflow closes before the transfer ports (7), thus provoking a compression of the gases in the cylinder (6) at the level of the outflow and a depression at the level of the transfer gates (7) and the valve chamber (8) which makes the air valves (11) open a second time within the same motor cycle.

13. Engine according to claim 12, characterized in that the transfer ports (7) are constituted by notches fitted at the end of the cylinder (6) and in that the columns of these notches are profiled into the form of vanes with a double angulation so as to rapidly rotate the precompressed gas around the shaft of the piston (5).

14. Engine according to claim 13, characterized in that it comprises at the upper portion of the cylinder at least one fuel injector oriented in the direction of rotation of the fresh gases around the shaft of the piston (5).
